# EUROPÄISCHE PATENTSCHRIFT

(11) **EP 0 392 544 B1**
(45) Veröffentlichungstag und Bekanntmachung des Hinweises auf die Patenterteilung: **20.07.1994**
(21) Anmeldenummer: 90107054.0
(22) Anmeldetag: 12.04.1990
(51) Int. Cl.: E21B 4/02, E21B 25/04

(54) **Bohrwerkzeug**
Drilling tool
Outil de forage

(30) Priorität: 13.04.1989 DE 3912067
(43) Veröffentlichungstag der Anmeldung: 17.10.1990
(73) Patentinhaber: Eastman Teleco Company, Houston, Texas 77032-1925 (US)
(72) Erfinder: Jürgens, Rainer, Dr.-Ing., D-3100 Celle (DE)
(74) Vertreter: Busse & Busse Patentanwälte

(56) Entgegenhaltungen:
- DE-B- 1 147 548
- DE-C- 2 953 873
- DE-C- 3 701 914

## Beschreibung

Die Erfindung bezieht sich auf ein Bohrwerkzeug in einer Ausbildung nach dem Oberbegriff des Anspruchs 1.

Bei einem bekannten Bohrwerkzeug dieser Art (DE-C-37 01 914), wie es zum Pilotkernen Anwendung findet, ist der Tieflochmotor für den Antrieb des Kernrohrs der Kernbohreinheit als Moineau-Motor ausgebildet und mitaufziehbarer Bestandteil der Kernbohreinheit. Dabei ist der Stator des Tieflochmotors in Längsführungen des Außengehäuses unverdrehbar, jedoch axial verschiebbar abgestützt, und das Kernrohr der Kernbohreinheit ist im unteren Endbereich des Stators des Tieflochmotors drehbar gelagert und mit der Abtriebswelle des Tieflochmotors verbunden. Ein ähnliches Bohrwerkzeug veranschaulicht die US-A-4 518 050, bei der als Tieflochmotor eine Bestandteil der aufziehbaren Kernbohreinheit bildende Turbine vorgesehen ist.

Der Erfindung liegt die Aufgabe zugrunde, ein Bohrwerkzeug zu schaffen, dessen Pilotbohreinheit mit besonders hoher Leistung antreibbar ist. Diese Aufgabe löst die Erfindung durch ein Bohrwerkzeug mit den Merkmalen des Anspruchs 1. Hinsichtlich weiterer Ausgestaltungen wird auf die Ansprüche 2 bis 5 verwiesen.

Die erfindungsgemäße Gestaltung des Bohrwerkzeugs schafft eine außenordentlich einfache Pilotbohreinheit, die praktisch nur aus einem Rohrkörper mit direkt an dessen oberen Ende angebrachter Fangvorrichtung und dem gegebenenfalls im unteren Teil des frei drehbar gelagerten Innenrohrs besteht. Die dem Außengehäuse des Bohrwerkzeugs zugeordnete Turbine kann infolge dieser Zuordnung mit wesentlich größerem Durchmesser ausgeführt und für wesentlich höhere Leistungen und Drehzahlen ausgelegt werden, so daß das Pilotbohrwerkzeug erfindungsgemäßer Ausbildung besonders für Kernbohrarbeiten in Hartgestein geeignet ist.

Hinsichtlich weiterer Einzelheiten wird auf die nachfolgende Beschreibung und die Zeichnung verwiesen, in der in einem abgebrochenen, schematischen Querschnitt ein Ausführungsbeispiel des Gegenstands der Erfindung näher veranschaulicht ist.

Das dargestellte Bohrwerkzeug umfaßt im einzelnen ein rohrförmiges Außengehäuse 1, das über Anschlußmittel, insbesondere ein Schraubgewinde, an seinem oberen Ende mit einem Bohrrohrstrang verbindbar ist, der in bekannter Weise mittels eines oberirdischen Antriebs, z.B. des Drehtisches eines Bohrturms, antreibbar, statt dessen aber auch stillsetz- und in einer vorbestimmten Ausrichtstellung gegen Umdrehungen feststellbar ist.

An seinem unteren Ende kann das Außengehäuse 1 eine Bohrkrone 2 tragen, die jede bekannte bzw. geeignete Ausbildung haben kann. Diese Bohrkrone 2 kann in besonderen Fällen auch entfallen, nämlich dann, wenn - zum Nachbohren des Bohrlochs von dem Durchmesser einer vorausgebohrten Pilotbohrung auf Hauptbohrungsdurchmesser - ein besonderes, im Austausch zum Einsatz gelangendes Bohrwerkzeug, z.B. ein Vollbohrwerkzeug, ein Vollbohrwerkzeug mit Vertikalbohrcharakteristik od.dgl., zum Einsatz gelangt, oder Aufbohrarbeiten entfallen, wie dies z.B. bei Meeresbodenerkundungen der Fall sein kann.

Das dargestellte Bohrwerkzeug umfaßt ferner als Pilotbohreinheit eine Kernbohreinheit 3, die Mittels einer an ihrem oberen Ende angeordneten Fangvorrichtung 4 aus dem Außengehäuse 1 aufziehbar und in dieses absetzbar sowie in diesem während des Kernbohrbetriebs axial verschiebbar ist.

Die Kernbohreinheit 3 weist von der Bohrspülung während des Kernbohrbetriebs beaufschlagbare Reaktionsflächen 5 zur Erzeugung einer auf die Kernbohreinheit in Sohlenrichtung der Bohrung wirkenden axialen Vorschubkraft auf und umfaßt ein Kernrohr 6 sowie ein in einer unteren Erweiterung des Kernrohrs 6 mittels einer Lagervorrichtung 8 um die Längsmittelachse 9 des Bohrwerkzeugs frei drehbar gelagertes Innenrohr 7 für die Aufnahme eines erbohrten Kerns. Das Kernrohr 6 weist an seinem unteren Ende eine eigene Bohrkrone 10 auf und hat einen axialen Strömungskanal 11, der oberhalb der Lagervorrichtung 8 in Verzweigungen 12 übergeht und in einen Strömungsspalt 13 zwischen dem Kernrohr 6 und dem Innenrohr 7 mündet. Am oberen Ende des Kernaufnahmeraums 14 im Innenrohr 7 ist dieses mit einem Rückschlagventil 15 versehen, das beim Einfahren der Kernbohreinheit 3 in ein Bohrloch öffnet und eine aufwärts gerichtete Durchströmung von im Bohrrohrstrang und im Bohrwerkzeug enthaltener Bohrspülung erlaubt.

Stattdessen kann die Pilotbohreinheit 3 auch einen als Träger eines Volldrehbohrwerkzeugs ausgebildeten, mit der Fangvorrichtung 4 versehenen Rohrkörper aufweisen, der wahlweise zu einer Kernrohrausführung zum Einsatz kommen kann, z.B. zu abwechselnden Voll- und Kernbohrarbeiten.

Das Bohrwerkzeug umfaßt ferner einen bohrspülungsbetriebenen Tieflochmotor, der als bohrspülungsbetriebene Turbine 16 ausgebildet ist. Dabei bildet das Außengehäuse 1 den Stator und ein rohrförmiges Innengehäuse 17, das im Außengehäuse 1 drehbar gelagert und dabei axial ortsfest abgestützt ist, den Rotor der Turbine 16. Das den Rotor der Turbine 16 bildende Innengehäuse 17 ist an seiner Innenseite mit axial ausgerichteten Längsführungen 18 versehen, durch die die Kernbohreinheit im Betrieb axial verschiebbar abgestützt ist. Die Längsführungen 18, die vorzugsweise von einem Vielnutprofil gebildet sind, stehen in Umfangsrichtung in Mitnahmeeingriff mit Keilbereichen 19 am oberen Ende des Kernrohrs 6, so daß bei Betrieb der Turbine 16 diese unmittelbar das Kernrohr 6 antreibt.

Sowohl bei Ausbildung des Rohrkörpers als Kernrohr, als auch bei Ausbildung als Volldrehbohrmeißel-Träger können in den Rohrkörper unterhalb dessen Eingriffsbereichs 19 mit dem Innengehäuse 17 Verlängerungsrohrkörper eingesetzt werden, um die Pilotbohrstrecke zu vergrößern.

Infolge der Zuordnung der Turbine 16 zum Außengehäuse 1 kann die Turbine 16 mit relativ großem Durchmesser ausgeführt und dementsprechend für besonders hohe Leistungen und Drehzahlen ausgelegt werden. Während des Betriebs der Turbine 16 für das Pilotbohren mit Hilfe der sich dabei fortschreitend abwärts im Außengehäuse 1 verlagernden Pilotbohreinheit 3 kann das Außengehäuse 1 stillgesetzt werden oder gleichzeitig eine Eigenumdrehung vermittels des oberirdischen Antriebs über den Bohrrohrstrang ausführen. Auf diese Weise ist es in dafür geeigneten Formationen möglich, schon kurz nach Beginn eines Pilotkernbohrens und vor dessen Abschluß bereits mit dem Aufbohren des Bohrlochs zu beginnen.

Bei Pilotkernbohrungen wird nach Erbohren eines Kerns die Kernbohreinheit 3 samt im Aufnahmeraum 14 des Innenrohrs 7 befindlichem Kern aufgezogen und nach oberirdischer Entnahme des Kerns wieder eingefahren und in das den Innenrotor der Turbine 16 bildende Innengehäuse 17 des Bohrwerkzeugs abgesetzt. Während des Aufzieh- und des Absetzvorganges der Kernbohreinheit 3 kann das Aufbohren der Pilotkernbohrung bis hin zur Sohle der Pilotkernbohrung vorgenommen werden.

Aber auch in Fällen, in denen ein Aufbohren von Pilotbohrungen nicht erforderlich ist, z.B. bei Untersuchungen von Meeresböden, bei denen das Außengehäuse 1 ohne eigene Bohrkrone Verwendung finden und mit seinem unteren Ende auf den Meeresboden aufgesetzt werden kann, ist die Zuordnung der Turbine zum Außengehäuse 1 aus Leistungsgründen, aber auch aus Gründen eines tiefgelegten Antriebs für die Pilotbohreinheit, gewissermaßen im Sinne eines nahe an die Bohrsohle heranversetzten Drehtisches, von Bedeutung, insbesondere bei größeren Wassertiefen und durch Verlängerungen gebildete Pilotbohrstränge von erheblicher Länge.

## Patentansprüche

1. Bohrwerkzeug, mit einem rohrförmigen Außengehäuse (1), das über Anschlußmittel an seinem oberen Ende mit einem Bohrrohrstrang und an seinem unteren Ende mit einer Bohrkrone (2) verbindbar ist, einer Pilotbohreinheit (3), die mittels einer Fangvorrichtung (4) aus dem Außengehäuse (1) aufziehbar und in dieses absetzbar sowie in diesem während des Bohrbetriebs axial verschiebbar ist, und einem bohrspülungsbetriebenen Tieflochmotor (16), wobei die Pilotbohreinheit (3) in Längsführungen (18) relativ zu diesen unverdrehbar, jedoch axial verschiebbar innerhalb des Außengehäuses (1) abgestützt ist, vom Druck der Bohrspülung beaufschlagbare Reaktionsflächen (5) zur Erzeugung einer auf die Pilotbohreinheit (3) in Sohlenrichtung wirkenden axialen Vorschubkraft aufweist und einen drehbar vom Tieflochmotor (16) antreibbaren, seinerseits einen Drehbohrmeißel (10) tragenden Drehkörper umfaßt, **dadurch gekennzeichnet,** daß das Außengehäuse (1) den Stator des als Turbine (16) ausgebildeten Tieflochmotors und ein rohrförmiges, im Außengehäuse (1) drehbar abgestütztes Innengehäuse (17) den Rotor der Turbine (16) bildet und im Innengehäuse (17) die die Pilotbohreinheit im Betrieb abstützenden Längsführungen (18) vorgesehen sind.

2. Bohrwerkzeug nach Anspruch 1, **dadurch gekennzeichnet,** daß der Rohrkörper (6) eine über die Höhe der Pilotbohreinheit (3) durchgehende, starre, am oberen Ende direkt mit der Fangvorrichtung (4) versehene Ausbildung aufweist.

3. Bohrwerkzeug nach Anspruch 1 oder 2, **dadurch gekennzeichnet,** daß die Pilotbohreinheit (3) als Kernbohreinheit ausgeführt ist, bei der der Rohrkörper ein Kernrohr (6) bildet, in dem ein darin frei drehbar gelagertes Innenrohr (7) für die Aufnahme eines erbohrten Kerns vorgesehen ist, und an seinem unteren Ende eine Bohrkrone trägt.

4. Bohrwerkzeug nach Anspruch 1 oder 2, **dadurch gekennzeichnet,** daß der Rohrkörper (6) an seinem unteren Ende einen Volldrehbohrmeißel trägt.

5. Bohrwerkzeug nach einem der Ansprüche 1 bis 4, **dadurch gekennzeichnet,** daß in den Rohrkörper (6) unterhalb dessen Eingriffsbereichs mit den Längsführungen (18) im Innengehäuse (17) Verlängerungsrohrkörper einsetzbar sind.

## Claims

1. A drilling tool with a tubular outer housing (1) which can be connected by connecting means at its upper end to a drill string and at its bottom end to a drill bit (2), a pilot drilling unit (3) which can by means of a catching device (4) be pulled up from the outer housing (1) and lowered into it and also axially displaceable therein during drilling operations and a sludge operated deep bore motor (16), the pilot drilling unit (3) being supported in longitudinal guides (18) and non-rotatable in relation thereto but axially displaceable within the outer housing (1), and having, subject to the pressure of the drilling sludge, reaction surfaces (5) for creating an axial forward thrust force acting on the pilot drilling unit (3) in the direction of the bottom and comprising a rotary body carrying a rotary drill bit (10) and adapted to be rotatingly driven by the deep bore motor (16), characterised in that the outer housing (1) forms the stator of the deep bore motor constructed as a turbine (16) while a tubular inner housing (17) braced rotatably in the outer housing (1) forms the rotor of the turbine (16) while in the inner housing (17) are the longitudinal guides (18) which in operation support the pilot drilling unit.

2. A drilling tool according to claim 1, characterised in that the tubular member (6) is of rigid construction, extending over the height of the pilot drilling unit (3) and is at the top end directly fitted with the catching device (4).

3. A drilling tool according to claim 1 or 2, characterised in that the pilot drilling unit (3) is constructed as a core boring unit in which the tubular member forms a core tube (6) in which there is an inner tube (7) mounted to rotate freely therein and adapted to accommodate a drilled-out core, the core tube (6) carrying a drill bit at its bottom end.

4. A drilling tool according to claim 1 or 2, characterised in that the tubular member (6) carries a solid rotary bit at its bottom end.

5. A drilling tool according to one of claims 1 to 4, characterised in that tubular extension members can be inserted into the tubular member (6) below the portion thereof which engages the longitudinal guides (18) in the inner housing (17).

## Revendications

1. Outil de forage, comportant un boîtier extérieur (1) tubulaire, qui peut être relié, à son extrémité supérieure, par des moyens de raccordement, avec une ligne de tubes de forage et à son extrémité inférieure, avec une couronne de forage (2), comportant une unité de forage pilote (3), qui peut être tirée hors du boîtier extérieur (1) au moyen d'un dispositif de prise (4) et peut être déposée dans ce boîtier ainsi que coulissée axialement dans celui-ci pendant le forage, et comportant un moteur pour trou profond (16) fonctionnant avec jet de forage, l'unité de forage pilote (3) étant soutenue dans des glissières longitudinales (18) de manière à ne pouvoir tourner par rapport à celles-ci, mais pouvant coulisser axialement à l'intérieur du boîtier extérieur (1), et comportant des surfaces de réaction (5), soumises à la pression du jet de forage, destinées à produire une force d'avance axiale agissant sur l'unité de forage pilote (3) dans le sens de la sole, et comprenant un corps tournant portant de son côté un trépan rotatif (10), entraîné en rotation par le moteur pour trou profond (16), caractérisé en ce que le boîtier extérieur (1) forme le stator du moteur pour trou profond, conçu en turbine (16), et un boîtier intérieur (17) tubulaire, soutenu tournant dans le boîtier extérieur (1), forme le rotor de la turbine (16) et en ce que dans le boîtier intérieur (17) sont prévues les glissières longitudinales (18) soutenant l'unité de forage pilote en fonctionnement.

2. Outil de forage selon la revendication 1, caractérisé en ce que le corps tubulaire (6) s'étend en continu sur toute la hauteur de l'unité de forage pilote (3), est rigide et est directement pourvu à son extrémité supérieure du dispositif de prise (4).

3. Outil de forage selon les revendications 1 ou 2, caractérisé en ce que l'unité de forage pilote (3) est réalisée sous la forme d'un carottier, dans lequel le corps tubulaire forme un tube carottier (6) dans lequel il est prévu un tube intérieur (7), monté de manière à pouvoir tourner librement à l'intérieur de celui-ci, destiné à loger une carotte obtenue par forage, et porte à son extrémité inférieure une couronne de forage.

4. Outil de forage selon les revendications 1 ou 2, caractérisé en ce que le corps tubulaire (6) porte à son extrémité inférieure un trépan à rotation totale.

5. Outil de forage selon l'une des revendications 1 à 4, caractérisé en ce que des rallonges tubulaires peuvent être insérées dans les corps tubulaires (6) au-dessus de leur zone d'engagement avec les glissières longitudinales (18), du boîtier intérieur (17).
